# EUROPÄISCHE PATENTSCHRIFT

(11) **EP 0 082 348 B1**
(45) Veröffentlichungstag und Bekanntmachung des Hinweises auf die Patenterteilung: **06.08.1986**
(21) Anmeldenummer: 82110926.1
(22) Anmeldetag: 26.11.1982
(51) Int. Cl.: B65B 19/20

(54) **Vorrichtung zum Einführen von Zigaretten-Gruppen in Zigaretten-Packungen**
Apparatus for inserting batches of cigarettes in cigarette packets
Appareil pour introduire des groupes de cigarettes dans des paquets de cigarettes

(30) Priorität: 19.12.1981 DE 3150447
(43) Veröffentlichungstag der Anmeldung: 29.06.1983
(73) Patentinhaber: Focke & Co. (GmbH & Co.), 27283 Verden (DE)
(72) Erfinder: Focke, Heinz, D-2810 Verden (DE); Langer, Horst, D-2810 Verden (DE)
(74) Vertreter: Bolte, Erich, Dipl.-Ing.

## Beschreibung

Die Erfindung betrifft eine Vorrichtung zum Zuführen von Gruppen von stabförmigen Gegenständen, insbesondere von Zigaretten-Gruppen, zu einer Verpackung (Zigaretten-Packung) sowie zum Einführen in diese gemäss dem Oberbegriff des Patentanspruches 1.

Die Erfindung wendet sich an Verpackungsmaschinen zum Herstellen von Packungen bzw. Verpackungen mit stückigem Packungsinhalt, insbesondere mit einem einzelnen Gegenstand für jede Packung. Bevorzugtes Anwendungsgebiet der Erfindung ist die Herstellung von Zigaretten-Packungen, und zwar hiervon die Herstellung von sogenannten Klappschachteln (Hinge-Lid-Packungen).

Die Erfindung kommt weiterhin vornehmlich bei solchen Verpackungsmaschinen zum Einsatz, bei denen die Verpackung bzw. der Zuschnitt zur Herstellung derselben bereits teilweise gefaltet sind, bevor die Gegenstände zu- und eingeführt werden. Nach dem Einschieben der Gegenstände werden noch weitere, die Packung fertigstellende Faltungen durchgeführt.

Ein bevorzugtes Anwendungsbeispiel für die Erfindung ist in der DE-OS 2 440 006 beschrieben. Diese Druckschrift befasst sich mit der Herstellung und Füllung von Klappschachteln für Zigaretten. Ein Zuschnitt für die Herstellung der Packung aus Papier bzw. dünner Pappe wird dabei in eine Tasche eines um eine vertikale Achse umlaufenden Faltrevolvers eingeführt und teilweise gefaltet, bevor der Packungsinhalt (Zigaretten-Gruppe mit Umhüllung durch einen Stanniol-Zuschnitt) in Radialrichtung zum Faltrevolver in die Tasche bzw. in die in dieser angeordneten Packung eingeschoben wird.

Bei der Erfindung geht es darum, die Vorbereitung des Packungsinhalts (Zigaretten-Gruppe) während des Transports zur teilgefalteten Pakkung zu verbessern, derart, dass bei den hohen Arbeitsgeschwindigkeiten die Zigaretten einerseits schonend behandelt werden, andererseits aber der Inneneinschlag (Stanniol-Zuschnitt) exakt um den Packungsinhalt herumgefaltet wird. Da während der Zu- und Einführung des Pakkungsinhalts dieser erheblichen Beschleunigungen und Verzögerungen ausgesetzt ist, soll erfindungsgemäss dafür Sorge getragen werden, dass die Packung während dieses in Radialrichtung zum Faltrevolver gerichteten Transports innerhalb einer vorn und rückseitig offenen Blocktasche exakt fixiert ist. Vor allem soll darauf geachtet werden, dass die in der Blocktasche fixierten Zigaretten-Blöcke störungsfrei wieder freigegeben werden. Schliesslich befasst sich die Erfindung mit der Zuführung eines (gesonderten) Kragen-Zuschnitts mit dem Packungsinhalt zum Faltrevolver.

Die vorstehende Aufgabe wird durch die kennzeichnenden Massnahmen des Patentanspruches 1 gelöst.

Die erfindungsgemässe Vorrichtung ist - ebenso wie bei der Vorrichtung gemäss der DE-OS 2 440 006 - mit einer hin-und herbewegbaren Tasche ausgerüstet, in der der Packungsinhalt während der letzten Phase des Transportes zum Faltrevolver Aufnahme findet. In dieser Tasche wird die Zigaretten-Gruppe bzw. die in einen (Stanniol-)Zuschnitt eingehüllte Gruppe (Zigaretten-Block) festgehalten, und zwar durch Andrükken des Zigaretten-Blocks und dadurch verursachtes Festklemmen an einer Wandung der Tasche, vorzugsweise an deren Oberwand. Das Andrücken wiederum wird durch Relativbewegung einer gegenüberliegenden Wandung der Tasche bewirkt. Diese Massnahme ist zwar an sich bekannt aus der GB-A-985 185. Dort erfolgt die Festklemmung eines Zigaretten-Blocks jedoch nicht innerhalb einer hin- und herbewegbaren Blocktasche, sondern längs des Transportweges durch die Verpackungsmaschine während eines Bewegungsstopps der teilweise gefalteten Packung mit der Folge, dass diese zur Endfaltung zunächst abgebremst werden muss, um dann wieder beschleunigt zu werden. Dieser durch starke Verzögerungen und Beschleunigungen gekennzeichnete Bewegungsablauf kann zu Beschädigungen der relativ stossempfindlichen Zigaretten führen. Durch die Verwendung einer hin- und herbewegbaren Blocktasche werden die auf die Packung einwirkenden Verzögerungs- und Beschleunigungskräfte in diesem Bereich der Verpackungsmaschine ganz erheblich reduziert. Ferner wird bei der bekannten Vorrichtung vorgeschlagen, die gesamte Oberwand als Klemmplatte auszubilden, wodurch die Gefahr besteht, dass die endgefalteten Packungen durch Adhäsion zwischen Pakkungsoberseite und Klemmplatte beim Hochschwenken derselben mit angehoben werden, wodurch grössere Betriebsstörungen ausgelöst werden können. Ferner werden dadurch die Zigaretten innerhalb der Packung zusätzlich in Richtung quer zu ihrer Längsrichtung belastet.

Dieses Problem wird erfindungsgemäss dadurch gelöst, dass die Festklemmung des Zigaretten-Blocks innerhalb der Blocktasche nur durch einen Teilbereich einer Wandung erfolgt, insbesondere durch Aufwärtsbewegung eines Teilbereichs der Bodenwand der Tasche. Dadurch wird der Zigaretten-Block innerhalb der Blocktasche ausreichend gegen die Oberwand gedrückt und während des Transports in der Blocktasche sicher fixiert. Durch den unbeweglich ausgebildeten Teilbereich der Wandung, insbesondere Bodenwand der Tasche, wird eine sichere Freigabe des Zigaretten-Blocks gewährleistet. Der Zigaretten-Block kann durch den beweglichen Teilbereich der Wandung bei Rückbewegung in die Ausserklemm-Stellung nicht mitgenommen werden.

Bei der Erfindung wird des weiteren für eine einwandfreie Zuführung eines Kragen-Zuschnitts Sorge getragen. Dieser wird quer zur Transportrichtung des Zigarettenblocks bzw. der Tasche der letzteren zugefördert und oberhalb derselben synchron mit der Tasche weitertransportiert. Während des unmittelbaren Einschubs des Zigaretten- Blocks in die Packung innerhalb der Revolvertasche des Faltrevolvers erfolgt die Absenkung des Kragen-Zuschnitts auf den Zigaretten-Block und die Positionierung auf demselben.

Für die exakte Halterung der teilgefalteten Pakkung in der radial nach aussen offenen Revolvertasche sind erfindungsgemäss ebenfalls Massnahmen vorgesehen. Diese bewirken, dass die Packung gegen einen Taschenboden gedrückt wird. Darüber hinaus werden in eine aufrechte Stellung gefaltete Zuschnitteile in eine sich trichterförmig öffnende Position gebracht, so dass der Einschub des Zigaretten-Blocks störungsfrei gewährleistet ist. Des weiteren sind Massnahmen dafür vorgesehen, die den eingeschobenen Zigaretten-Block in der Packung fixieren und dabei eventuelle Positionsdifferenzen ausgleichen.

Ein Ausführungsbeispiel der Erfindung wird nachfolgend anhand der Zeichnungen näher erläutert.

Es zeigen:
Fig. 1: einen ausgebreiteten Zuschnitt einer (Zigaretten-)Packung des Typs «Klappschachtel»,
Fig.2: die erfindungsgemässe Vorrichtung in einer vereinfachten Grundrissdarstellung,
Fig. 3: eine Einzelheit der Vorrichtung gemäss Fig. 2, nämlich der Bereich der Zuführung von Kragen-Zuschnitten, im Grundriss,
Fig. 4: ein hieran anschliessender Bereich der Vorrichtung, nämlich ein einem Faltrevolver zugekehrter Bereich des Transportes eines Zigaretten- Blocks mit Kragen-Zuschnitt, ebenfalls im Grundriss,
Fig. 5: einen Längsschnitt in der Ebene V-V der Fig. 4 mit zusätzlichen Aggregaten,
Fig.6: einen Längsschnitt durch eine Tasche (Blocktasche) zur Aufnahme eines Zigaretten- Blocks, bei vergrössertem Massstab,
Fig. 7: die Blocktasche mit oberhalb derselben angeordnetem Kragen-Zuschnitt in Vorderansicht,
Fig. 8: einen Schnitt VIII-VIII in Fig. 3, bei vergrössertem Massstab,
Fig. 9: einen Schnitt IX-IX in Fig. 5,
Fig. 10: eine Einzelheit entsprechend Schnitt in der Ebene X-X der Fig. 4,
Fig. 11: eine Einzelheit eines Faltorgans im Bereich einer Beschickungsstation des Faltrevolvers im Schnitt XI-XI der Fig. 13,
Fig. 12: eine Einzelheit im Bereich des Faltrevolvers im Vertikalschnitt bzw. in Radialansicht,
Fig. 13: eine um 90° versetzte Darstellung der Einzelheit gemäss Fig. 12, teilweise im Radialschnitt.

Die beschriebene Vorrichtung ist besonders geeignet als Teilaggregat einer Verpackungsmaschine für (quaderförmige) Faltschachteln im Sinne der DE-OS 2 440 006. Bevorzugtes Anwendungsgebiet ist die Herstellung von Klappschachteln, für die zum besseren Verständnis ein Zuschnitt 20 in Fig. 1 gezeigt ist. Dieser ist durch längs- und quergerichtete Faltlinien 21 in einzelne Flächenbereiche aufgeteilt zur Bildung einer Bodenwand 22, einer Vorderwand 23, Seitenlappen 24, einer Rückwand 25, an dieser angeordneten Seitenlappen 26. Die Seitenlappen 24 einerseits sowie 26 andererseits sind bei der fertigen Pakkung zur Bildung von Seitenwänden übereinander gefaltet und durch Klebung miteinander verbunden. Zur Bildung eines Klappdeckels sind Deckelstirnwand 27, Deckelvorderwand 28, an diese anschliessende Aussenzwickel 29, Innenzwickel 30 und Deckelecklappen 31 vorgesehen. Letztere, nämlich Innenzwickel 30 und Deckelecklappen 31, erstrecken sich in Verlängerung der Seitenlappen 24, sind jedoch gegenüber diesen durch einen keilförmigen Einschnitt abgetrennt, der an den Seitenlappen 24 eine schräg gerichtete Endkante 32 bildet. Der Innenzwickel 30 mit dem anschliessenden Deckelecklappen 31 ist mit der Rückwand 25 verbunden.

Als weiteres Packungsteil spielt ein Innenzuschnitt (Stanniol-Zuschnitt 33) eine Rolle. Dieser umhüllt den Packungsinhalt, nämlich eine Gruppe von Zigaretten. Diese bilden zusammen mit dem Stanniol-Zuschnitt 33 einen Zigaretten-Block 34, der in die aus dem Zuschnitt 20 gebildete, teilweise gefaltete Packung eingeführt werden soll.

Die Vor- bzw. Teilfaltung des Zuschnitts 20 für die Aufnahme des Zigaretten-Blocks 34 erfolgt vorzugsweise in der in der DE-OS 2440006 beschriebenen Weise. Der Zuschnitt 20 wird demnach in einen als flacher Teller ausgebildeten Faltrevolver 35 eingeführt, der längs seines Umfangs mit Packungstaschen 36 je zur Aufnahme eines Zuschnitts 20 bzw. einer Packung versehen ist. Die Packungstaschen 36 sind unten durch einen Taschenboden 37 und auf der radial innen liegenden Seite durch eine Innenwand 38 begrenzt, die im vorliegenden Fall durch einen nach unten weisenden Schenkel eines Winkelprofils gebildet wird. An den etwa mittig geteilten Taschenboden 37 schliessen seitlich im wesentlichen radial verlaufende Taschenseitenwände 39 an. Auf der Oberseite sowie auf der radial aussen liegenden Seite sind die Packungstaschen 36 offen.

Im Bereich einer hier interessierenden Beschickungsstation 40 des um eine vertikale Achse drehbaren Faltrevolvers 35 ist der Zuschnitt 20 so weit vorgefaltet, dass in Radialrichtung gesehen eine winkelförmige Zwischenfaltstellung gegeben ist. Die Rückwand 25 mit den anschliessenden Zuschnitteilen Deckelstirnwand 27 und Deckelvorderwand 28 erstreckt sich in horizontaler Ebene, wobei die Rückwand 25 auf dem entsprechend bemessenen Taschenboden 37 aufliegt, während die daran anschliessenden Zuschnitteile aussen in Radialrichtung über den Taschenboden 37 hinwegragen. Die mit der Rückwand 25 verbundenen Seitenlappen 24 sind in eine aufrechte bzw. schräge Stellung gefaltet unter Anlage an der Innenseite der Taschenseitenwände 39. Diese sind mit geneigten, nämlich nach oben divergierenden Anlageflächen 41 ausgebildet, derart, dass die an diesen anliegenden Seitenlappen 24 ebenfalls schräg gerichtet sind, so dass eine in dieser Faltstellung nach oben weisende Seitenlappenkante 42 einen Abstand von dem in die Packung bzw. in die Packungstasche 36 eingeführten Zigaretten-Block 34 einnimmt.

Die auf der radial aussen liegenden Seite auf die Seitenlappen 24 folgenden Zuschnitteile, nämlich der Innenzwickel 30 und der Deckelecklappen 31, die mit dem zugeordneten Seitenlappen 24 nicht verbunden sind, befinden sich in einer im wesentlichen aufrechten Position. Die an den Innenzwickel 30 anschliessenden Deckelecklappen 31 sind jedoch - im Grundriss gesehen - trichterförmig nach aussen gefaltet, um die Einführung des Zigaretten-Blocks 34 zu erleichtern.

Ein aufrechter Schenkel des winkelförmig gefalteten Zuschnitts 20 wird durch die Bodenwand 22 und die anschliessende Vorderwand 23 gebildet. Die zu dieser gehörenden Seitenlappen 26 sind ebenfalls aufgerichtet und erstrecken sich in der Ebene der Vorderwand 23.

Während der radial gerichteten Einführung des Zigaretten-Blocks 34 in die in der beschriebenen Weise bereitgehaltene Packung bzw. den Zuschnitt 20 wird dieser in der Packungstasche 36 (zeitweilig) fixiert. Gegen unerwünschte Verschiebungen des Zuschnitts 20 in Radialrichtung sind seitliche Haltebacken 43 jeder Packungstasche 36 zugeordnet. Diese sind an den Enden eines zweiarmigen Schwenkhebels 44 angeordnet und können in die besonders in Fig. und 5 gezeigte Position gebracht werden. In dieser liegen die Haltebacken 43 an den aufrechten Innenzwickeln 30 an. Eine schräg gerichtete Stützkante 45 der Haltebacken 43 kommt zur Anlage an der ebenfalls schräg liegenden Endkante 32 der Seitenlappen 24. Diese Anlage ist durch die Schräglage der Seitenlappen 24 gegeben. Eine Verschiebung des Zuschnitts 20 in Radialrichtung innerhalb der Pakkungstasche 36 ist dadurch ausgeschlossen.

Unerwünschte Aufwärtsbewegungen werden (zeitweilig) durch Niederhalter 46 verhindert, die von oben her auf die Packungstasche 36 bzw. den Zuschnitt 20 abgesenkt werden, derart, dass ein nach unten weisender Druckschenkel 47 auf dem Seitenlappen 24, nämlich der oberen Seitenlappenkante 42 aufliegt.

Die trichterförmige Position der Deckelecklappen 31 wird (zeitweilig) durch in eine entsprechende Position bewegbare Führungswände 48 gewährleistet, die im vorliegenden Fall mit dem Niederhalter 46 jeweils ein gemeinsames Organ bilden. Die Führungswände 48 sind jeweils an seitlichen Schwenkhebeln 49 angebracht und so ausgebildet, dass der Deckelecklappen 31 an entsprechend liegenden, schräg zur Transportrichtung des Zigaretten-Blocks 34 sich erstreckenden Stützflächen 50 Anlage erhält. Durch Bewegung der Schwenkhebel 49 wird die Führungswand 48 in Position gebracht, wobei infolge der keilförmigen Gestaltung der Führungswand 48 im Bereich der Stützfläche 50 der Deckelecklappen 31 gegenüber dem durch den Haltebacken 43 gehaltenen Innenzwickel 30 in die schräge Stellung gefaltet wird.

Schliesslich ist im Bereich der Beschickungsstation 40 dafür Sorge getragen, dass der in den Zuschnitt 20 eingeführte Zigaretten-Block 34 in einer exakten Stellung positioniert wird. Zu diesem Zweck ist von oben her eine Stempelplatte 51 zustellbar, die sich auf die Oberseite des Zigaretten-Blocks 34 auflegt und mit einer Abkantung 52 eine radial aussen liegende Stirnfläche 53 des Zigaretten-Blocks 34 erfasst.

Die Zigaretten-Blöcke 34 werden im Sinne der Vorrichtung gemäss DE-OS 2440006 in Radialrichtung zum Faltrevolver 35 diesem zugefördert. Während der hier interessierenden Endphase des Transports wird der eine Gruppe von Zigaretten einhüllende Stanniol-Zuschnitt 33 im Bereich der in Transportrichtung rückseitigen Stirnfläche 53 fertiggefaltet.

Die Zigaretten-Blöcke 34 werden nacheinander auf einer Packungsbahn 54 durch einen Kettenförderer einer Blocktasche 55 zu- und in diese eingeführt. Die Blocktasche 55 übernimmt den Transport des Zigaretten-Blocks 34 bis in die Nähe des Faltrevolvers 35. Die Blocktasche 55 ist zu diesem Zweck hin- und herbewegbar. Bei dem vorliegenden Ausführungsbeispiel ist die Blocktasche 55 auf einer quer zur Bewegungsrichtung sich erstreckenden plattenförmigen Traverse 56 gebildet. Diese wiederum ist auf seitlichen Führungsstangen 57 gelagert und gleitend verschiebbar.

Die Blocktasche 55 besteht aus einem Boden 58, aufrechten Seitenwänden 59 und einer Oberwand 60. Letztere wird durch zwei (horizontale) Schenkel 61, 62 gebildet, zwischen denen ein etwas aussermittig verlaufender Schlitz 63 gebildet ist. Die Rückseite zum Einführen des Zigaretten- Blocks 34 und die Vorderseite für den Ausschub desselben sind offen.

Der Boden 58 der Blocktasche 55 besteht aus zwei Teilen, nämlich einem hier in Transportrichtung vorn liegenden Festteil 64 und einem etwa die rückwärtige Hälfte des Bodens 58 bildenden Hubteil 65. Letzterer ist nach dem Einführen eines Zigaretten-Blocks 34 in die Blocktasche 55 anhebbar, derart, dass der Zigaretten-Block 34 mit angehoben und dadurch an der Oberwand 60 der Blocktasche 55 durch Andrücken fixiert wird. Dadurch wird der Zigaretten-Block 34 während des Transports durch die Blocktasche 55 in dieser gegen Relativbewegungen fixiert.

Der bewegbare Teil des Bodens 58, also der Hubteil 65, ist bei dem vorliegenden Ausführungsbeispiel an einem (zweiarmigen) Druckhebel 66 angeordnet. Dieser um ein Lager 67 schwenkbare Druckhebel 66 ist mit dem freien Ende über eine Tastrolle 68 auf einer Führungsbahn in Gestalt einer Stützschiene 69 abstützbar. Die sich in horizontaler Ebene erstreckende Stützschiene 69 ist heb- und senkbar, im vorliegenden Fall durch ein Parallelogrammgestänge 70. Die Anordnung ist hier so getroffen, dass das Hubteil 65 bzw. der Druckhebel 66 durch eine Druckfeder 71 vorgespannt sind, und zwar in Richtung auf Anheben und Festklemmen des Zigaretten-Blocks 34. Gegen diese Belastung durch die Druckfeder 71 ist der Druckhebel 66 durch Anheben der Stützschiene 69 im Uhrzeigersinn schwenkbar, wodurch das Hubteil 65 abgesenkt wird und der Zigaretten-Block 34 aus der Klemmstellung freikommt. Die Stützschiene 69 wird demnach jeweils an den Endstellungen der Blocktasche 55 angehoben.

An der Blocktasche 55 ist weiterhin ein Unterfalter 72 in Gestalt eines schwenkbaren Hebels angeordnet. Dieser wird nach Einführung des Zigaretten-Blocks 34 in die Blocktasche 55 in faltendem Sinne verschwenkt, und zwar etwa in die Position gemäss Fig. 6. Dabei wird ein unterer, nach rückwärts gerichteter Stirnlappen 73 des Stanniol-Zuschnitts 33 in die Ebene der rückseitigen Stirnfläche 53 gefaltet. Der Unterfalter 72 und der Druckhebel 66 sind im vorliegenden Fall gleichachsig gelagert, nämlich auf einer quer gerichteten Achse 74 angeordnet, die in Tragschenkein 75 an der Unterseite der Traverse 56 gelagert ist.

Durch formschlüssiges Ankuppeln ist gewährleistet, dass die Blocktasche 55 in der der Pakkungsbahn 54 zugekehrten Ausgangsstellung stets in einer exakten Relativstellung zu dieser gehalten ist, um ein einwandfreies Einführen des Zigaretten-Blocks 34 in die Blocktasche 55 sicherzustellen. Zu diesem Zweck sind an der Packungsbahn 54 Bodenzungen 76 und Seitenzungen 77 angeordnet. Diese vorstehenden Führungsteile treten in der entsprechenden Position der Blocktasche 55 formschlüssig in Ausnehmungen derselben ein. Zu diesem Zweck sind der Boden 58 und die Seitenwände 59 mit zur Rückseite offenen Ausnehmungen 78 und 79 für den Eintritt der Bodenzungen 76 einerseits und der Seitenzungen 77 andererseits versehen. Die Seitenzungen 77 sind dabei als Fortsetzung einer Seitenbegrenzung 80 der Packungsbahn 54 ausgebildet, während die Bodenzungen 76 an die plattenförmige Packungsbahn 54 anschliessen.

Der Zigaretten-Block 34 wird durch die Blocktasche 55 - wie bei der Vorrichtung gemäss DE-OS 2 440 006 - bis in einen mit Abstand vor dem Faltrevolver 35 liegenden Bereich gefördert. Während die Blocktasche 55 durch gegenläufige Bewegung wieder in die Ausgangsposition zurückgeführt wird, tritt ein Ausschieber 81 in Aktion, der oberhalb der Bewegungsbahn der Blocktasche 55 angeordnet ist und eine komplexe Auf- und Abbewegung sowie eine Bewegung in Transportrichtung des Zigaretten-Blocks 34 ausführt.

Der Ausschieber 81 hat eine Mehrfachfunktion. Winkelstück 82 dient als Oberfalter. Bei der Abwärtsbewegung des Ausschiebers 81 zum Erfassen des Zigaretten-Blocks 34 an der rückseitigen Stirnfläche 53 wird ein oberer, nach rückwärts gerichteter Stirnlappen 83 in die Ebene der Stirnfläche 53 umgefaltet. Zuvor sind bereits Seitenlappen des Stanniol-Zuschnitts 33 ebenfalls in die Ebene der Stirnfläche 53 gefaltet worden, und zwar durch im einzelnen hier nicht dargestellte, jedoch der Vorrichtung gemäss DE-OS 2 440 006 entsprechende Seitenfalter, die mit an der Blocktasche 55 angeordnet sind.

Der in der dem Faltrevolver 35 zugekehrten Endstellung der Blocktasche 55 - etwa die mit strichpunktierten Linien dargestellte Position in Fig. 5 - aus der Blocktasche 55 durch den Ausschieber 81 herausgeförderte Zigaretten-Block 34 wird anschliessend durch ein Übergabeorgan übernommen, welches dem Mundstück 116 der Vorrichtung gemäss DE-OS 2 440 006 entspricht. Die bereits beschriebenen Führungswände 48 sind Teil dieses Mundstücks. Der Zigaretten-Block 34 wird durch den Ausschieber 81 bis in die Endstellung innerhalb der Packung bzw. innerhalb des Zuschnitts 20 gefördert. Die Führungswände 48 bzw. das aus diesen gebildete Mundstück 84 vollführt dabei eine Schwenkbewegung, wobei die an diesem Mundstück 84 bzw. an den Führungswänden 48 angeordneten Niederhalter 46 in die Arbeitsstellung bewegt werden. Diese Schwenkbewegung führt auch dazu, dass die Deckelecklappen 31 in die trichterförmige Position gelangen, die sich im Detail aus Fig. 11 ergibt. Zuvor sind bereits die Haltebacken 43 in Position gebracht worden. Nach dem Einschub des Zigaretten-Blocks 34 wird die Stempelplatte 51 in die bereits beschriebene Justierstellung abgesenkt.

Die weiteren Faltschritte für den Zuschnitt 20 können in der in der DE-OS 2 440 006 beschriebenen Weise vonstatten gehen.

Die hier vorrangig angesprochenen Packungen des Typs «Klappschachtel» sind überwiegend mit einem Kragen ausgestattet, der von einem gesonderten Kragenzuschnitt 85 gebildet wird. Dieser muss dem Zigaretten-Block 34 zugefördert und vor der Fertigstellung der Packung in geeigneter Weise mit dieser vereinigt werden, derart, dass sich der Kragen im Bereich der Vorderwand 23 sowie der durch die Seitenlappen 24 und 26 gebildeten Seitenwände erstreckt.

Die Kragenzuschnitte 85 werden zu diesem Zweck quer zur Förderrichtung des Zigaretten- Blocks 34 zugefördert und danach parallel und synchron dazu bis zur Einführung in die Packung bzw. den Zuschnitt 20 transportiert. Die Vereinigung erfolgt erst innerhalb der Packungstasche 36 des Faltrevolvers 35.

Die Einführung der Kragenzuschnitte 85 in die radiale Bewegungsbahn des Zigaretten-Blocks 34 erfolgt im Bereich der rückwärtigen Endstellung der Blocktasche 55. Die Kragenzuschnitte 85 werden dieser Station aufeinanderfolgend durch einen Kragenförderer 86 zugeführt. Es handelt sich dabei um einen besonders leichten bzw. massearmen Zahnriemen aus Kunststoff. Auf der Aussenseite desselben sind im Abstand voneinander Mitnehmernasen 87 angebracht, die jeweils einen Kragenzuschnitt an der Seite erfassen, nämlich im Bereich einer der Kragenseitenwände 88. Die Kragen werden demnach durch den Kragenförderer 86 in der dem Weitertransport entsprechenden Relativstellung transportiert.

Die Anordnung im Bereich des Kragenförderers 86 ist so getroffen, dass ein Untertrum 89 den Transport besorgt, wobei die Kragenzuschnitte 85 ausserhalb des Bereichs des Kragenförderers 86 in bzw. auf einer feststehenden Transportbahn 90 aufliegend gefördert werden. Diese ist im wesentlichen als feststehende Platte ausgebildet mit seitlichen Führungsschlitzen 91 für den Eintritt seitlicher Bereiche des Kragenzuschnitts 85 und mit einer etwa mittigen Vertiefung 92 für den Eintritt des Kragenförderers 86. Die Kragenzuschnitte 85 werden dem Kragenförderer 86 quer zu dessen Transportrichtung durch Förderwalzen 93 zugeführt.

Die Kragenzuschnitte 85 werden durch den Kragenförderer 86 jeweils auf der Oberseite der Blocktasche 55 abgelegt, wenn sich diese in der packungsfernen Ausgangsstellung befindet. Zur Aufnahme des Kragenzuschnitts 85 ist oberhalb der Blocktasche 55, nämlich mit geringem Abstand über der Oberwand 60, eine Kragentragplatte 94 ortsfest angeordnet. Diese erstreckt sich zwischen seitlichen Mitnehmervorsprüngen 95 auf der Oberwand 60 der Blocktasche 55 und im rückwärtigen Bereich derselben. Die vorgenannten Mitnehmervorsprünge 95 erfassen den Kragenzuschnitt 85 während des Transportes durch die Blocktasche 55 an der Rückseite.

Um die Einführung des Kragenzuschnitts 85 in die Bewegungsbahn der Blocktasche 55 zu ermöglichen, ist die Transportbahn 90 für den Kragenzuschnitt 85 mit einem plattenförmigen Verlängerungsstück 96 versehen, welches auf der zum Kragenförderer 86 gegenüberliegenden Seite in bezug auf die Blocktasche 55 einen Anschlag zur Positionierung des Kragenzuschnitts 85 bildet, und zwar innerhalb eines Anschlagschlitzes 97.

Um den Kragenzuschnitt 85 während dieser Änderung der Bewegungsrichtung exakt auf der Kragentragplatte 94 zu fixieren, ist ein Niederhalter 98 oberhalb der Kragentragplatte 94 angeordnet. Dieser besteht aus einem Federblech mit einer an der Oberseite des Kragenzuschnitts 85 federnd anliegenden Andrücknase 99. Der Niederhalter 98 ist ortsfest gelagert. Der Kragenzuschnitt 85 wird bei der Zuführung durch den Kragenförderer 85 unter die Andrücknase 99 geschoben und bei der Weiterförderung aus dieser Halteposition herausgezogen, wenn der Kragenzuschnitt 85 durch die Mitnehmervorsprünge 95 der Blocktasche 55 mitgenommen wird. An der Unterseite der Kragentragplatte 94 ist ein länglicher Nocken 100 angeordnet, der in der Ausgangsstellung in den zwischen den Schenkeln 61 und 62 der Oberwand 60 der Blocktasche 55 gebildeten Schlitz 63 ragt und im wesentlichen mit der Unterseite der Oberwand 60 bündig abschliesst.

Der Kragenzuschnitt 85 wird während des Weitertransports durch die Blocktasche 55 mit Abstand oberhalb der Oberwand 60 derselben gefördert. Zu diesem Zweck schliesst an das Verlängerungsstück 96 bzw. an den Anschlagschlitz 97 beidseitig eine Führungsbahn 101 für den Kragen- zuschnitt 85 an. Sie besteht aus langgestreckten Führungsschienen 102 und 103, zwischen denen ein Führungsschlitz 104 für den Eintritt der seitlichen Teile (Kragenseitenwände 88) des Kragen- zuschnitts 85 gebildet ist.

Der Kragenzuschnitt 85 wird erst unmittelbar im Bereich der Packungstasche 36 des Faltrevolvers 35 aus der Führungsbahn 101 herausgefördert, und zwar unter Absenken auf den sich darunter befindenden Zigaretten-Block 34. Während dieser Übergabephase vollziehen sich mehrere Bearbeitungsvorgänge. Durch die seitlichen Führungswände 48 bzw. durch an diesen angeordnete, besonders geformte (bogenförmige) Faltkanten 105 werden die Kragenseitenwände 88 infolge der Relativbewegung des Kragenzuschnitts 85 gegenüber den Führungswänden 48 nach unten umgefaltet. Dieses Umfalten der Kragenseitenwände 88 vollzieht sich während einer Phase, in der der Kragenzuschnitt 85 noch in der Führungsbahn 101 gehalten wird. Die Kragenseitenwände 88 werden dabei um die untere Führungsschiene 103 gefaltet (Fig. 10). Die Führungswände 48 werden dabei in schwenkendem Sinne bewegt und dienen als Faltorgan. Der Kragenzuschnitt 85 wird demnach mit nach unten gefalteten Kragenseitenwänden 88 aus der Führungsbahn 101 herausgefördert und auf den Zigaretten-Block 34 innerhalb des Zuschnitts 20 abgesenkt.

Zugleich wird der Kragenzuschnitt 85 hinsichtlich der exakten Relativstellung in bezug auf den Zigaretten-Block 34 justiert, und zwar durch Anlage des Kragenzuschnitts 85 an einem mit dem Ausschieber 81 verbundenen Justierstück 106. Dieses befindet sich während der Übergabe des Kragenzuschnitts 85 an dem Zigaretten-Block 34 unmittelbar und mit geringem Abstand oberhalb desselben. Durch den Ausschub des Zigaretten- Blocks 34 aus der Blocktasche 55 durch den Ausschieber 81 wird auch der Kragenzuschnitt 85 weitertransportiert, und zwar durch ein am vorderen Ende des Ausschiebers 81 angeordnetes Justierstück 106. Dieses hat zugleich die Funktion, die exakte Relativstellung des Kragenzuschnitts 85 in bezug auf den Zigaretten-Block 34 zu bestimmen, bevor der Kragenzuschnitt 85 auf diesem abgelegt wird. Das Justierstück 106 erhält dabei Anlage an einer während des Transports nach rückwärts weisenden Kante des Kragenzuschnitts 85 innerhalb einer Kragenausnehmung 107. Der Abstand zwischen dem Justierstück 106 und dem Winkelstück 82 als eigentliches Schuborgan für den Zigaretten-Block 34 entspricht demnach der Relativstellung zwischen Kragenzuschnitt 85 und Zigaretten-Block 34.

Nach dem bereits beschriebenen Arbeitstakt der Stempelplatte 51 gehen die weiteren Faltschritte für die Packung in bekannter Weise vonstatten, insbesondere im Sinne der DE-OS 2 440 006.

## Patentansprüche

1. Vorrichtung zum Zuführen von Gruppen von stabförmigen Gegenständen, insbesondere von Zigaretten-Gruppen bzw. von in einen Stanniol-Zuschnitt oder dergleichen eingehüllten Zigaretten-Gruppen (Zigaretten-Blöcken), zu einer Verpackung sowie zum Einführen in diese, wobei die Gegenstände wenigstens während eines Transportabschnitts vor dem Einführen in die Verpakkung in einem hin- und herbewegbaren Halter in Form einer Blocktasche (55) Aufnahme finden, die in Transportrichtung vorn und rückseitig offen und im übrigen durch einen Boden (58), Seitenwände (59) und Oberwand (60) begrenzt ist, wobei die Gruppe (34) von der Rückseite her in die Blocktasche (55) einführbar ist, dadurch gekennzeichnet, dass die Blocktasche (55) einen verschiebbar ausgebildeten Teilbereich einer Wandung (Hubteil 65 des Bodens 58) aufweist, so dass die Gruppe wenigstens während des Transportes unter Andrükken an eine Gegenwandung der Blocktasche (55) festgeklemmt werden kann.

2. Vorrichtung nach Anspruch 1, dadurch gekennzeichnet, dass der Boden (58) in Längsrichtung der Blocktasche (55) geteilt ist, wobei ein in Förderrichtung rückwärtiger Hubteil (65) aufwärts bewegbar ist, insbesondere infolge Belastung einer Druckfeder (71).

3. Vorrichtung nach Anspruch 2, dadurch gekennzeichnet, dass der Hubteil (65) des Bodens (58) an einem (zweiarmigen) schwenkbaren Druckhebel (66) angebracht ist, dessen freies Ende über eine Tastrolle (68) auf einer heb- und senkbaren Stützschiene (69) abstützbar ist, die zur Freigabe der Gruppe (34) unter Verschwenken des Druckhebels (66) gegen die Belastung der Druckfeder (71) anhebbar ist.

4. Vorrichtung nach einem der Ansprüche 1 bis 3, dadurch gekennzeichnet, dass an der Blocktasche (55) ein Unterfalter (72) schwenkbar gelagert ist, insbesondere auf einer gemeinsamen Achse (74) mit dem Druckhebel (66), wobei der Unterfalter (72) zum Falten eines (unteren) Stirnlappens (73) des Stanniol-Zuschnitts (33) dient.

5. Vorrichtung nach einem oder mehreren der Ansprüche 1 bis 4, dadurch gekennzeichnet, dass für die Herstellung von Packungen mit einem Kragen aus einem gesonderten Kragenzuschnitt (85) dieser durch einen insbesondere taktweise angetriebenen, quer zur Transportrichtung der Gruppe (34) sich erstreckenden Kragenförderer (86), insbesondere in Gestalt eines Zahnriemens, der. Gruppe (34) bzw. der Blocktasche (55) zuführbar und oberhalb derselben ablegbar ist.

6. Vorrichtung nach Anspruch 5, dadurch gekennzeichnet, dass der Kragenförderer (86) zum Erfassen der entsprechend der Endposition ausgerichteten Kragenzuschnitte (85) eine Kragenseitenwand (88) erfassende Mitnehmernasen (87) aufweist, wobei die Kragenzuschnitte (85) auf einer fest angeordneten Transportbahn (90) aufliegend durch den Kragenförderer (86) transportierbar sind.

7. Vorrichtung nach Anspruch 6, dadurch gekennzeichnet, dass der Kragenzuschnitt (85) lediglich mit in Förderrichtung seitlichen Bereichen auf der Transportbahn (90) abgestützt ist, während der etwa mittig laufende Kragenförderer (86) sich mit einem die Kragenzuschnitte (85) fördernden Untertrum (89) in einer Vertiefung (92) der Transportbahn (90) erstreckt.

8. Vorrichtung nach einem der Ansprüche 5 bis 7, dadurch gekennzeichnet, dass die Kragenzuschnitte (85) oberhalb der Oberwand (60) der Blocktasche (55) absetzbar und durch nach oben weisende Mitnehmervorsprünge (95) gemeinsam mit der Blocktasche (55) transportierbar sind.

9. Vorrichtung nach Anspruch 8, dadurch gekennzeichnet, dass der Kragenzuschnitt (85) auf einer (ortsfesten) Kragentragplatte (94) oberhalb der Blocktasche (55) in deren Ausgangsstellung ablegbar und von dieser durch die Blocktasche (55) bzw. durch die seitlich angeordneten Mitnehmervorsprünge (95) abschiebbar ist.

10. Vorrichtung nach einem der Ansprüche 5 bis 9, dadurch gekennzeichnet, dass der Kragenzuschnitt (85) bis zum Eintritt der Gruppe (34) in die Verpackung (Zuschnitt 20) oberhalb der Blocktasche (55) mit (geringem) Abstand von dieser transportierbar ist, insbesondere auf gesonderten, seitlich verlaufenden Führungsbahnen (101).

11. Vorrichtung nach Anspruch 10, dadurch gekennzeichnet, dass die Führungsbahn (101) jeweils aus zwei übereinander angeordneten Führungsschienen (102, 103) besteht, zwischen denen ein (schmaler) Führungsschlitz (104) zur Aufnahme seitlicher Bereiche des Kragenzuschnitts (85) gebildet ist, wobei der Abstand der beiden seitlichen Führungsbahnen (101) voneinander (Aussenabstand) etwa der Breite des Kragenzuschnitts (85) entspricht, derart, dass die seitlich liegenden Kragenseitenwände (88) aussen über die Führungsbahn (101) hinwegragen.

12. Vorrichtung nach einem oder mehreren der Ansprüche 1 bis 11, dadurch gekennzeichnet, dass die Gruppe (34) in einer der Verpackung (Zuschnitt 20) zugekehrten Endstellung mit Abstand von dieser durch einen Ausschieber (81) aus der Blocktasche (55) aus- und in die Verpakkung (Zuschnitt 20) einschiebbar ist, wobei als Zwischenförderorgan ein schwenkbares Mundstück (84) dient, durch das hindurch die Gruppe (34) in die Verpackung einschiebbar ist.

13. Vorrichtung nach Anspruch 12, dadurch gekennzeichnet, dass der Ausschieber (81) mit einem abwärts gerichteten Winkelstück (82) ausgestattet ist, durch das ein (oberer) nach rückwärts gerichteter Stirnlappen (83) des Stanniol-Zuschnitts (33) in die Ebene der Stirnfläche der Gruppe (34) faltbar und dieser zugleich förderbar (schiebbar) ist.

14. Vorrichtung nach Anspruch 12 oder 13, dadurch gekennzeichnet, dass der Ausschieber (81) mit einem nach vorn gerichteten Justierstück (106) ausgebildet ist, durch das der Kragenzuschnitt (85) aus den Führungsbahnen (101) ausschiebbar und auf der Gruppe (34) in der Verpackung (Zuschnitt 20) ablegbar ist, wobei der Abstand zwischen den Führungsflächen des Winkelstücks (82) einerseits und des Justierstücks (106) andererseits der exakten Relativstellung zwischen Gruppe (34) und Kragenzuschnitt (85) entspricht.

15. Vorrichtung nach einem der Ansprüche 11 bis 14, dadurch gekennzeichnet, dass die Kragenseitenwände (88) des Kragenzuschnitts (85) vor Ablegen desselben auf der Gruppe (34) nach unten faltbar sind, insbesondere im Bereich der Führungsbahn (101) durch Umfalten um die (äusseren) Kanten der unteren Führungsschienen (103), vorzugsweise durch Relativbewegung von seitlichen Führungswänden (48) des Mundstücks (84).

16. Vorrichtung nach einem oder mehreren der Ansprüche 1 bis 15, dadurch gekennzeichnet, dass der teilweise gefaltete Zuschnitt (20) für die Aufnahme der Gruppe (34) in einer Packungstasche (36) eines Faltrevolvers (35) angeordnet ist, wobei die Relativstellung des Zuschnitts (20) innerhalb der Packungstasche (36) durch auf den (teilweise gefalteten) Zuschnitt (20) einwirkende Halteorgane gewährleistet ist.

17. Vorrichtung nach Anspruch 16, dadurch gekennzeichnet, dass in eine annähernd aufrechte Stellung gefaltete, mit einer Rückwand (25) des Zuschnitts (20) verbundene Seitenlappen (24) durch einen Niederhalter (46) gegen einen Taschenboden (37) der Packungstasche (36) drückbar sind.

18. Vorrichtung nach Anspruch 17, dadurch gekennzeichnet, dass der Niederhalter (46) mit dem schwenkbaren Mundstück (84) verbunden ist und mit nach unten gerichteten Druckschenkeln (47) auf der Oberkante der Seitenlappen (24) aufliegt.

19. Vorrichtung nach einem.der Ansprüche 16 bis 18, dadurch gekennzeichnet, dass die Seitenlappen (24) innerhalb der Packungstasche (36) durch schräg angeordnete, nach oben konvergierende Taschenseitenwände (39) in eine Schrägstellung gefaltet sind.

20. Vorrichtung nach einem der Ansprüche 16 bis 19, dadurch gekennzeichnet, dass in eine aufrechte Position gefaltete Deckelecklappen (31) des Zuschnitts (20) nach aussen gebogen sind unter Bildung einer trichterförmigen Einlauföffnung für die Gruppe (34), insbesondere durch Anlage der Deckelecklappen (31) an schrägen Stützflächen (50) der Führungswände (48) des Mundstücks (84).

21. Vorrichtung nach einem der Ansprüche 16 bis 19, dadurch gekennzeichnet, dass der (teilweise gefaltete) Zuschnitt (20) gegen Verschiebung in Radialrichtung innerhalb der Packungstasche (36) gesichert ist durch seitlich neben der Packungstasche (36) angeordnete, schwenkbare Haltebacken (43), die an einer schrägen Stützkante (45) der Seitenlappen (24) des Zuschnitts (20) anliegen.

22. Vorrichtung nach Anspruch 21, dadurch gekennzeichnet, dass die Haltebacken (43) zugleich einen mit dem Deckelecklappen (31) verbundenen bzw. an diesen anschliessenden Innenzwickel (30) in einer aufrechten Position fixieren.

23. Vorrichtung nach einem der Ansprüche 16 bis 22, dadurch gekennzeichnet, dass die Gruppe (34) nach Einführen in den Zuschnitt (20) durch eine von oben absenkbare Stempelplatte (51) an die Rückwand (25) bzw. den Taschenboden (37) andrückbar ist.

24. Vorrichtung nach Anspruch 23, dadurch gekennzeichnet, dass die Stempelplatte (51) mit einem Anschlag (Abkantung 52) zur Positionierung der Gruppe (34) in Radialrichtung innerhalb des Zuschnitts (20) versehen ist.

25. Vorrichtung nach einem oder mehreren der Ansprüche 1 bis 24, dadurch gekennzeichnet, dass die Relativstellung der Blocktasche (55) in der vom Faltrevolver (35) entferntliegenden Endstellung gegenüber einer feststehenden Pakkungsbahn (54) durch formschlüssige Verbindung gesichert ist, insbesondere durch Bodenzungen (76), die in Ausnehmungen (78) des Bodens (58) und durch Seitenzungen (77), die in Ausnehmungen (79) der Seitenwände (59) der Blocktasche (55) eintreten.

## Claims

1. Apparatus for feeding groups of rod-like objects, in particular groups of cigarettes or groups of cigarettes wrapped in a tin foil blank or the like (cigarette blocks), to a pack, as well as for introducing them into the latter, the objects being received in a reciprocable holder in the form of a block pocket (55) at least during a transport portion prior to introduction into the pack, said pocket being open to the front and rear in the transport direction and being otherwise defined by a bottom (58), side walls (59) and a top wall (60), in which the group (34) is introduceable from the back into the block pocket (55), characterized in that the block pocket (55) has a displaceably constructed portion of a wall (lifting part 65 of bottom 58), so that at least during transportion the group can be fixed by pressing against an opposite wall of the block pocket (55).

2. Apparatus according to claim 1, characterized in that the bottom (58) is divided in the longitudinal direction of the block pocket (55), whereby a lifting part (65) at the rear in the conveying direction can be moved upwards, particularly as a result of the loading of a compression spring (71).

3. Apparatus according to claim 2, characterized in that the lifting part (65) of the bottom (58) is fitted to a (two-armed) pivotable pressure lever (66), whose free end can be supported by means of a feeler roller (68) on a raisable and lowerable support rail (69), which can be lifted against the loading of compression spring (71) for releasing the group (34), accompanied by pivoting of the pressure lever (66).

4. Apparatus according to one of the claims 1 to 3, characterized in that a lower folding device (72) is pivotably mounted on the block pocket (55), particularly on a common axis (74) with the pressure lever (66), the lower folding device (72) being used for folding a lower end tab (73) of the tin foil blank (33).

5. Apparatus according to one or more of the claims 1 to 4, characterized in that for producing packs with a collar from a separate collar blank (85), the latter can be fed to the group (34) or block pocket (55) and placed above the same by a collar conveyor (86), particularly in the form of a toothed belt, which can in particular be driven intermittently and which extends transversely to the direction of transport of the group (34).

6. Apparatus according to claim 5, characterized in that for grasping the collar blanks (85) aligned corresponding to the end positions, the collar conveyor (86) has driving noses (87) engaging a collar side wall (88), whereby the collar blanks (85) are transported by the collar conveyor (86) resting on a fixed transport belt (90).

7. Apparatus according to claim 6, characterized in that the collar blank (85) is only transported on the transport belt (90) by lateral regions in the conveying direction, whilst the approximately centrally running collar conveyor (86) extends by a lower side (89) conveying the collar blanks (85) into a depression (92) of the transport belt (90).

8. Apparatus according to one of the claims 5 to 7, characterized in that the collar blanks (85) are deposited above the upper wall (60) of block pocket (55) and are transported together with the latter by upwardly directed driving projections (95).

9. Apparatus according to claim 8, characterized in that the collar blank (85) is deposited on a (fixed) collar support plate (94) above the block pocket (55) in the initial position thereof and is removable therefrom by the block pocket (55) or by the laterally arranged driving projections (95).

10. Apparatus according to one of the claims 5 to 9, characterized in that up to the entry of the group (34) in the pack (blank 20), the collar blank (85) is transported above the block pocket (55) with a (limited) spacing therefrom, particularly on separate, laterally directed guide belts (101).

11. Apparatus according to claim 10, characterized in that the guide belt (101) comprises in each case two superimposed guide rails (102, 103), between which is formed a (narrow) guide slot (104) for receiving lateral regions of the collar blank (85), the reciprocal spacing of the two lateral guide belts (101) (external spacing) corresponding approximately to the width of the collar blank (85), so that the laterally positioned collar side walls (88) project outwards over the guide belt (101).

12. Apparatus according to one or more of the claims 1 to 11, characterized in that, in an end position facing the pack (blank 20), the group (34) is movable at a distance therefrom by a pushing-out device (81) out of the block pocket (55) and into the pack (blank 20), the intermediate conveying member being constituted by a pivotable mouthpiece (84) through which the group (34) is introduceable into the pack.

13. Apparatus according to claim 12, characterized in that the pushing-out device (81) is equipped with a downwardly directed angle piece (82), by means of which an (upper) rearwardly directed end tab (83) of the tin foil blank (33) can be folded into the plane of the end face of the group (34) and the latter can be simultaneously conveyed (pushed).

14. Apparatus according to claim 12 or 13, characterized in that the pushing-out device (81) is constructed with a forwardly directed adjusting part (106), by means of which the collar blank (85) can be pushed out of the guide belts (101) and deposited on the group (34) in the pack (blank 20), the distance between the guide faces of the angle piece (82) on the one hand and the adjusting part (106) on the other hand corresponding to the exact relative position between group (34) and collar blank (85).

15. Apparatus according to one of the claims 11 to 14, characterized in that the collar side walls (88) of the collar blank (85) can be folded downwards prior to the depositing thereof on the group (34), particularly in the vicinity of the guide belt (101) by folding round the (outer) edges of the lower guide rails (103), preferably by a relative movement of the lateral guide walls (48) of the mouthpiece (84).

16. Apparatus according to one or more of the claims 1 to 15, characterized in that the partly folded blank (20) for receiving the group (34) is arranged in a pack pocket (36) of a folding turret (35), the relative position of the blank (20) within the pack pocket (36) being ensured by retaining members acting on the (partly folded) blank (20).

17. Apparatus according to claim 16, characterized in that the side tabs (24) folded in an approximately upright position are connected to a rear wall (25) of the blank (20) and can be pressed by a holding-down device (46) against a pocket bottom (37) of the pack pocket (36).

18. Apparatus according to claim 17, characterized in that the holding-down device (46) is connected to the pivotable mouthpiece (84) and rests by downwardly directed pressure legs (47) on the upper edge of the side tabs (24).

19. Apparatus according to one of the claims 16 to 18, characterized in that the side tabs (24) are folded into a sloping position within the pack pocket (36) by sloping, upwardly converging pocket side walls (39).

20. Apparatus according to one of the claims 16 to 19, characterized in that cover corner flaps (31) of the blank (20) folded into an upright position are bent outwards, accompanied by the formation of a funnel-shaped inlet opening for the group (34), in particular by engaging the cover corner flaps (31) on sloping support faces (50) of guide walls (48) of the mouthpiece (84).

21. Apparatus according to one of the claims 16 to 19, characterized in that the (partly folded) blank (20) is prevented from moving in the radial direction within the pack pocket (36) by means of pivotable retaining jaws (43) arranged laterally alongside of the pack pocket (36) and which engage on a sloping support edge (45) of the side tabs (24) of the blank (20).

22. Apparatus according to claim 21, characterized in that the retaining jaws (43) simultaneously fix in an upright position an inner gusset (30) connected to the cover corner flap (31) or adjacent thereto.

23. Apparatus according to one of the claims 16 to 22, characterized in that, after introduction into the blank (20), the group (34) can be pressed by a ram plate (51), lowerable from above, onto the rear wall (25) or the pocket bottom (37).

24. Apparatus according to claim 23, characterized in that the ram plate (51) is provided with a stop (bevel 52) for positioning the group (34) in the radial direction within the blank (20).

25. Apparatus according to one or more of the claims 1 to 24, characterized in that the relative position of the block pocket (55) in the end position remote from the folding turret (35) with respect to a fixed pack path (54) is secured by means of a positive connection, in particular by bottom tongues (76), which enter recesses (78) of the bottom (58), as well as by side tongues (77), which enter recesses (79) of the side walls (59) of the block pocket (55).

## Revendications

1. Dispositif pour l'amenée de groupes d'objets en forme de barre, en particulier de groupes de cigarettes ou de groupes de cigarettes enveloppés dans une découpe de feuille d'étain ou analogue (blocs de cigarettes), à un emballage et l'introduction de ceux-ci dans celui-ci, les objets étant, au moins pendant une partie du transport avant l'introduction dans l'emballage, placés dans un support pouvant aller et venir, formé d'une poche à bloc (55) qui est ouverte à l'avant et à l'arrière dans la direction de transport et est limitée ailleurs par un fond (58), des parois latérales (59) et une paroi supérieure (60), le groupe (34) pouvant être introduit dans cette poche à bloc (55) depuis le côté arrière, caractérisé par le fait que la poche à bloc (55) présente une partie de paroi mobile (partie levante 65 du fond 58), de sorte que le groupe peut être bloqué au moins pendant le transport avec serrage contre une paroi opposée de la poche à bloc (55).

2. Dispositif selon la revendication 1, caractérisé par le fait que le fond (58) est divisé dans la direction longitudinale de la poche à bloc (55), une partie levante arrière dans la direction de transport (65) pouvant être levée, en particulier par l'action d'un ressort de compression (71).

3. Dispositif selon la revendication 2, caractérisé par le fait que la partie levante (65) du fond (58) est placée sur un levier de pression basculant (à deux bras) (66) dont l'extrémité libre peut s'appuyer par un galet palpeur (68) sur une barre d'appui levable et baissable (69) qui peut être levée pour la libération du groupe (34) avec basculement du levier de pression (66) contre l'action du ressort de compression (71).

4. Dispositif selon l'une des revendications 1 à 3, caractérisé par le fait qu'un plieur inférieur (72) est monté basculant sur la poche à bloc (55), en particulier sur le même axe (74) que le levier de pression (66), ce plieur inférieur (72) servant à rabattre une patte frontale (inférieure) (73) de la découpe de feuille d'étain (33).

5. Dispositif.selon une ou plusieurs des revendications 1 à 4, caractérisé par le fait que pour la fabrication de paquets pourvus d'un collet formé d'une découpe séparée (85), celle-ci peut être amenée au groupe (34) ou à la poche à bloc (55) et posée au-dessus de celui-ci ou celle-ci par un transporteur de collets (86), en particulier formé d'une courroie dentée, s'étendant perpendiculairement à la direction de transport du groupe (34) et entraîné en particulier par intermittence.

6. Dispositif selon la revendication 5, caractérisé par le fait que le transporteur de collets (86) présente, pour la saisie des découpes de collets (85) orientées selon la position finale, des ergots d'entraînement (87) qui saisissent une paroi latérale (88) du collet, les découpes de collets (85) pouvant être transportées par le transporteur de collets (86) couchées sur un chemin de transport (90) fixe.

7. Dispositif selon la revendication 6, caractérisé par le fait que la découpe de collet (85) s'appuie sur le chemin de transport (90) seulement par des parties latérales dans la direction de transport, tandis que le transporteur de collets (86), qui circule à peu près au milieu, s'étend, par un brin inférieur (89) transportant les découpes de collets (85), dans un creux (92) du chemin de transport (90).

8. Dispositif selon l'une des revendications 5 à 7, caractérisé par le fait que les découpes de collets (85) peuvent être posées au-dessus de la paroi supérieure (60) de la poche à bloc (55) et transportées conjointement avec la poche à bloc (55) par des saillies d'entraînement (95) dirigées vers le haut.

9. Dispositif selon la revendication 8, caractérisé par le fait que la découpe de collet (85) peut être posée au-dessus de la poche à bloc (55) dans sa position initiale sur une plaque (fixe) de support de collet (94) et être enlevée de celle-ci par la poche à bloc (55) ou par les saillies d'entraînement placées latéralement (95).

10. Dispositif selon l'une des revendications 5 à 9, caractérisé par le fait que la découpe de collet (85) peut, jusqu'à l'entrée du groupe (34) dans l'emballage (découpe 20), être transportée au-dessus de la poche à bloc (55) à une faible distance de celle-ci, en particulier sur des chemins de guidage latéraux séparés (101).

11. Dispositif selon la revendication 10, caractérisé par le fait que chaque chemin de guidage (101) est constitué de deux glissières (102, 103) placées l'une au-dessus de l'autre entre lesquelles est formée une fente de guidage (étroite) (104) destinée à recevoir des parties latérales de la découpe de collet (85), la distance des deux chemins de guidage latéraux (101) (distance extérieure) correspondant à peu près à la largeur de la découpe de collet (85) de façon telle que les parois latérales (88) du collet, situées sur le côté, dépassent extérieurement du chemin de guidage (101).

12. Dispositif selon l'une ou plusieurs des revendications 1 à 11, caractérisé par le fait que le groupe (34) peut être sorti de la poche à bloc (55) et introduit dans l'emballage (découpe 20) par un extracteur (81) dans une position extrême dirigée vers l'emballage (découpe 20) et écartée de celui-ci, une embouchure basculante (84) par laquelle le groupe (34) peut être introduit dans l'emballage servant d'organe transporteur intermédiaire.

13. Dispositif selon la revendication 12, caractérisé par le fait que l'extracteur (81) comporte une partie coudée (82) dirigée vers le bas par laquelle une patte frontale (supérieure) dirigée vers l'arrière (83) de la découpe de feuille d'étain (33) peut être rabattue dans le plan de la face frontale du groupe (34) et celui-ci peut en même temps être transporté (poussé).

14. Dispositif selon l'une des revendications 12 et 13, caractérisé par le fait que l'extracteur (81) comporte une partie d'ajustement (106) dirigée vers l'avant par laquelle la découpe de collet (85) peut être sortie des chemins de guidage (101) et posée sur le groupe (34) dans l'emballage (découpe 20), la distance entre les surfaces de guidage d'une part de la partie coudée (82) et d'autre part de la partie d'ajustement (106) correspondant à la position relative exacte entre le groupe (34) et la découpe de collet (85).

15. Dispositif selon l'une des revendications 11 à 14, caractérisé par le fait que les parois latérales de collet (88) de la découpe de collet (85) peuvent, avant la pose de celle-ci sur le groupe (34), être rabattues vers le bas, en particulier dans la zone du chemin de guidage (101) par pliage autour des bords (extérieurs) des glissières inférieures (103), de préférence par mouvement relatif de parois de guidage latérales (48) de l'embouchure (84).

16. Dispositif selon l'une ou plusieurs des revendications 1 à 15, caractérisé par le fait que la découpe (20) partiellement pliée est, pour recevoir le groupe (34), placée dans une poche à paquet (36) d'une tourelle de pliage (35), la position relative de la découpe (20) à l'intérieur de cette poche à paquet (36) étant assurée par des organes de retenue agissant sur la découpe (partiellement pliée) (20).

17. Dispositif selon la revendication 16, caractérisé par le fait que des pattes latérales (24) jointes à une paroi arrière (25) de la découpe (20) et rabattues dans une position approximativement verticale peuvent être serrées par un élément de serrage (46) contre un fond (37) de la poche à paquet (36).

18. Dispositif selon la revendication 17, caractérisé par le fait que l'élément de serrage (46) est joint à l'embouchure basculante (84) et repose sur le bord supérieur des pattes latérales (24) par des jambes de pression (47) dirigées vers le bas.

19. Dispositif selon l'une des revendications 16 à 18, caractérisé par le fait que les pattes latérales (24) sont, à l'intérieur de la poche à paquet (36), rabattues dans une position oblique par des parois latérales obliques convergeant vers le haut (39) de cette poche.

20. Dispositif selon l'une des revendications 16 à 19, caractérisé par le fait que des pattes de coin de couvercle (31) de la découpe (20) rabattues dans une position verticale sont cintrées vers l'extérieur avec formation d'un orifice d'entrée en entonnoir pour le groupe (34), en particulier par appui de ces pattes de coin de couvercle (31) sur des surfaces d'appui obliques (50) des parois de guidage (48) de l'embouchure (84).

21. Dispositif selon l'une des revendications 16 à 19, caractérisé par le fait que le déplacement de la découpe (partiellement pliée) (20) dans la direction radiale à l'intérieur de la poche à paquet (36) est empêché par des mâchoires de retenue basculantes (43) placées latéralement près de la poche à paquet (36) qui s'appuient sur un bord oblique (45) des pattes latérales (24) de la découpe (20).

22. Dispositif selon la revendication 21, caractérisé par le fait que les mâchoires de retenue (43), en même temps, fixent dans une position verticale un élément biseauté intérieur (30) joint ou contigu à la patte de coin de couvercle (31).

23. Dispositif selon l'une des revendications 16 à 22, caractérisé par le fait que le groupe (34), après introduction dans la découpe (20), peut être serré contre la paroi arrière (25), ou contre le fond (37) de la poche, par une plaque de poinçon (51) abaissable.

24. Dispositif selon la revendication 23, caractérisé par le fait que la plaque de poinçon (51) est pourvue d'une butée (bord rabattu 52) pour le positionnement du groupe (34) dans la direction radiale à l'intérieur de la découpe (20).

25. Dispositif selon une ou plusieurs des revendications 1 à 24, caractérisé par le fait que la position relative de la poche à bloc (55) dans sa position extrême éloignée de la tourelle de pliage (35), par rapport à un chemin à paquets fixe (54), est assurée par liaison par engagement, en particulier par des languettes de fond (76) qui entrent dans des évidements (78) du fond (58) de la poche à bloc (55) et par des languettes latérales (77) qui entrent dans des évidements (79) des parois latérales (59) de cette même poche (55).
